# EUROPÄISCHE PATENTSCHRIFT

(11) **EP 1 335 863 B1**
(45) Veröffentlichungstag und Bekanntmachung des Hinweises auf die Patenterteilung: **02.05.2007**
(21) Anmeldenummer: 01909806.0
(22) Anmeldetag: 01.03.2001
(51) Int. Cl.: B65D 41/34

(54) **VERSCHLUSSKAPPE**
SEALING CAP
CAPUCHON FILETE

(30) Priorität: 21.11.2000 DE 20019797 U
(43) Veröffentlichungstag der Anmeldung: 20.08.2003
(73) Patentinhaber: Mala Verschlusssysteme GmbH, 36448 Schweina (DE)
(72) Erfinder: WEDDE, Bernhard, 36433 Leimbach (DE)
(74) Vertreter: Wiese, Gerhard
(86) Internationale Anmeldenummer: PCT/EP2001/002291
(87) Internationale Veröffentlichungsnummer: WO 2002/042172

(56) Entgegenhaltungen:
- DE-U- 29 716 990
- US-A- 4 611 723

## Beschreibung

Die Erfindung betrifft eine Verschlußkappe gemäß dem Oberbegriff des Schutzanspruchs 1.

Eine derartige Verschlußkappe ist aus der DE 43 38 004 C2 bekannt. Bei dieser bekannten Verschlußkappe ist der Orginalitätssprengring durch eine Verformungszone im Bereich des Schaftes gebildet, die nach oben durch eine Reihe von horizontalen Schlitzen mit dazwischen liegenden Stegen und nach unten durch eine nach außen vorspringende Sicke begrenzt wird. Zusätzlich sind im Bereich der Verformungszone vertikale Materialschwächungen vorgesehen. Beim erstmaligen Öffnen der Flasche weitet sich die Verformungszone beim Abschrauben auf den Außendurchmesser des Flaschengewindes auf, so dass die Kappe insgesamt einstückig entfernt werden kann. Die vertikalen Materialschwächungen weiten sich dabei mehr oder weniger regelmäßig auf und bilden somit einen Indikator für die Erstöffnung der Flasche. Hierbei ist die Abstimmung so getroffen, dass die für die Aufweitung erforderliche Kraft kleiner ist als die zum Abreißen der Stege zwischen den horizontalen Schlitzen erforderliche Kraft. Nachteilig bei dieser bekannten Verschlußkappe ist, dass die Einbringung der Schlitze und Stege sowie die Abstimmung der Abreißkräfte für die Stege bzw. die Aufweitungskräfte für die Materialschwächungen einen erhöhten Aufwand erfordert. Außerdem können, wie in DE 43 38 004 C2 beschrieben, beim erstmaligen Öffnen der Flasche die vertikalen Materialschwächungen bis in den Bereich der horizontalen Schlitze aufreißen. Damit entstehen scharfkantige Sektionen in diesem Bereich des Verschlusses, die wiederum zu Verletzungen der Finger des Benutzers führen können. Zudem ist es nachteilig, dass sich der Verschluß beim Wiederverschließen mit einfachen Mittel manipulieren läßt, indem beispielsweise mit einem runden Gegenstand, wie einem Nagel, nach dem Aufschrauben der Verschlußkappe im Bereich des Orginalitätssprengrings die ursprüngliche Einrollung durch Andrücken dieses Gegenstandes wieder erzeugt werden kann. Der Verbraucher kann dann nicht mehr eindeutig erkennen, ob bereits vorher eine Erstöffnung erfolgte. Einem Austausch, einer Vermischung oder schlimmstenfalls sogar einer Vergiftung des Flascheninhaltes ist damit Tor und Tür geöffnet.

Der vorliegenden Erfindung liegt die Aufgabe zugrunde, eine Verschlußkappe zu schaffen, die ein einteiliges Abschrauben in Verbindung mit einem dichten Wiederverschließen und einer eindeutigen Orginalitäts-Sicherung ermöglicht.

Diese Aufgabe wird durch die in Patentanspruch 1 angegebenen Mittel gelöst. Vorteilhafte Ausgestaltungen der Erfindung sind den Unteransprüchen zu entnehmen.

Die Erfindung sieht vor, dass das Originalitätssicherungselement von wenigstens einer Materialschwächung im Bereich der Verformungszone gebildet wird, die ausgehend von einer unteren ungeschwächten Basislinie eine nach oben weisende geschlossene Kontur bildet. Der von dieser Kontur umschlossene Materialbereich wird beim erstmaligen Abdrehen der Verschlußkappe vom Flaschenmundstück beim Aufweiten der Verformungszone aus dieser teilweise herausgetrennt und nach innen geklappt, so dass im Material bleibende, irreparable Fehlstellen entstehen, die dem Benutzer eindeutig anzeigen, ob die Flasche original verschlossen ist oder ob diese bereits geöffnet war. Dadurch, dass die Bereiche innerhalb der Konturen nach innen bewegt werden, entsteht auch keinerlei Verletzungsgefahr für den Benutzer der Verschlußkappe.

Besonders vorteilhaft ist die Erfindung an einer Verschlußkappe einsetzbar, bei der sich an die Verformungszone nach unten ein weiterer Schaftbereich anschließt. Derartige Verschlußkappen sind der Fachwelt auch unter den Begriffen Stelcap oder auch Longcap bekannt.

Bevorzugt wird die Verformungszone von einer oberen Sicke und einer unteren Sicke begrenzt. Derartige Sicken sorgen für eine eindeutige Begrenzung der Verformungszone und verleihen dem Verschluß mehr Stabilität im Schaftbereich.

Besonders bevorzugt ist eine Ausführungsform, bei der sich die Kontur der Materialschwächung im unteren Bereich der Verformungszone erstreckt. Dabei befindet sich der oberste Punkt der Kontur der Materialschwächung etwa in der Mitte der Verformungszone, bevorzugt etwas unterhalb der Mitte der Verformungszone. Durch diese Maßnahme wird erreicht, dass sich das Material im Bereich der Kontur der Verformungszone bei der Erstöffnung eindeutig nach innen in den Innenbereich der Verschlußkappe bewegt, so dass keine Vorsprünge nach außen gebildet werden, die eine Verletzungsgefahr für die Finger des Benutzers darstellen könnten.

Bevorzugt sind in der Verformungszone am Umfang verteilt mehrere weitere im wesentlichen vertikal verlaufende Materialschwächungen vorgesehen, wie diese an sich aus dem eingangs zitierten Stand der Technik bekannt sind. Diese Materialschwächungen erleichtern das Aufweiten der Verformungszone bei der Erstöffnung der Flasche.

Bevorzugt sind am Umfang verteilt mehrere als Originalsicherungselemente dienende Materialschwächungen angeordnet. Hierdurch ist unabhängig von der Betrachtungsrichtung der Verschlußkappe eindeutig feststellbar, ob die Flasche noch original verschlossen ist oder ob diese bereits geöffnet war.

Im Gegensatz zum eingangs gewürdigten Stand der Technik weist der Schaft bevorzugt keine horizontal verlaufende Schlitze mit dazwischen liegenden Stegen auf. Hierdurch ist eindeutig gesichert, dass sich nicht der obere Teil der Verschlußkappe vom unteren Teil abtrennt, was das Entfernen des unteren Teils von der Flasche und somit das getrennte Recyclieren von Metall und Glas erschweren würde. Die erfindungsgemäße Verschlußkappe läßt sich ohne Zuhilfenahme von Werkzeugen vollständig unter Aufweitung der Verformungszone beim ersten Öffnen von der Flasche abschrauben. Sie läßt sich zum Wiederverschließen mehrfach wieder dicht auf die Flasche aufschrauben und ist schließlich beim Recyclieren vollständig von der Flasche entfernbar. Somit wird die Altglasschmelze freigehalten von unnötig hohen Aluminiumanteilen. Die einteilige Entfernbarkeit des Verschlusses ermöglicht außerdem dessen Verwendung auch bei Flaschen des Mehrwegsystems.

Zum Erleichtern des Öffnen und Schließens ist vorgesehen, dass die Verschlußkappe im Bereich des Seitenrandes des Deckels und/oder unterhalb des Anrollbereiches wenigstens einen Rändel aufweist. Durch einen solchen Rändel wird in an sich bekannter Weise die Griffigkeit erhöht, wobei zwei voneinander beabstandete Rändel hierbei besonders bevorzugt sind.

Die für das Originalitätsicherungselement dienende Materialschwächung weist bevorzugt ausgehend von der ungeschwächten Basis, die bevorzugt unmittelbar an die untere Sicke heranreicht, eine Kontur in Gestalt einer regelmäßigen geometrischen Figur auf, wie beispielsweise der eines Dreiecks, eines Rechtecks, eines Trapez, eines Halbkreises, einer Halb-Ellipse oder dergleichen. Eine derartige regelmäßige geometrische Figur ist an einem entsprechenden Rollierwerkzeug in einfacher Weise herstellbar.

Die Verwendung einer bestimmten Kontur oder einer bestimmten Abfolge mehrerer wechselnder Konturen kann dabei auch als Codierung für den Flascheninhalt dienen. Ähnlich wie bei einem Barcode können dabei Eigenschaften, Abfüllzeitpunkt, Haltbarkeit, Abfüllort oder ähnliches in codierter Weise an der Verschlußkappe als Information hinterlegt werden.

Eine erfindungsgemäße Verschlußkappe wird bevorzugt zum Verschließen einer Weinflasche verwendet. Nachdem dies bereits bei Weinflaschen des unteren Preissegments mit kurzen Verschlußkappen üblich ist, ist eine erfindungsgemäße Verschlußkappe auch in hervorragender Weise aufgrund ihrer ausgezeichneten Dicht- und Handhabungseigenschaften zum Verschließen von Weinflaschen des mittleren oder oberen Preissegments geeignet. Die Außenflächen des Schaftes können dabei als Werbeflächen bedruckt werden.

Eine andere bevorzugte Verwendung sieht vor, dass eine derartige Verschlußkappe zum Verschließen einer Spirituosen enthaltenden Flasche dient.

Wenn vorstehend im Zusammenhang mit der Anwendung eines erfindungsgemäßen Verschlusses von einer Flasche als zu verschließendem Behälter gesprochen wird, so ist für den Fachmann klar, dass anstelle einer Flasche auch jeder andere Behälter, der mit einem Schraubverschluß versehen ist, Verwendung finden könnte und insoweit auch vom Schutz der Ansprüche umfaßt sein soll. Dies gilt beispielsweise für Behälter, Kanister, Gebinde, Blister, Tüten oder sonstige Verpackungen aus Metall, Glas, Kunststoff, Pappe oder anderen Materialien bzw. Verbundmaterialien. In diesen können außer den bereits erwähnten alkoholischen Getränken, wie Wein oder Spirituosen auch nichtalkoholische Getränke, flüssige oder nicht flüssige Lebensmittel, wie Essig, Öl, Salz, Zucker, Mehl oder dergleichen oder auch Stoffe aus dem Bereich der Chemie oder der Medizin beherbergt sein. Für alle Anwendungsfälle ist es vorteilhaft, dass jederzeit erkennbar ist, ob eine noch nicht angebrochene Originalverpackung vorliegt. Weiterhin ist für alle Anwendungsfälle vorteilhaft, dass das durch einen erfindungsgemäßen Verschluß verschlossene Gut sowohl vor dem ersten Öffnen des jeweiligen Behälters als auch nach jedem Wiederverschließen geruchs-, geschmacks- und feuchtigkeitsgeschützt verschlossen ist, so dass weder der Inhalt durch äußere Einflüsse beeinträchtigt wird, noch die Umgebung durch den Inhalt.

Der verwendete Begriff "Verschlußkappe" ist auch nicht im engeren Sinn als eine rein metallische Verschlußkappe zu verstehen, auch wenn diese bevorzugt aus Aluminium oder einer Aluminiumlegierung hergestellt wird. Selbstverständlich könnten auch Bleche, Kunststoffe oder Folien aus Verbundmaterialien zur Herstellung einer Verschlußkappe Verwendung finden, deren Material eine plastische Verformung ermöglicht und ein Herausbrechen bzw. -klappen der Originalitätssicherungselemente bei der Erstöffnung gewährleistet.

Wenn in Zusammenhang mit den Originalitätssicherungselementen von Materialschwächungen mit einer geschlossenen Kontur gesprochen wird, ist für den Fachmann klar, dass auch Konturen mit geringfügigen ungeschwächten Unterbrechungen ein äquivalentes Ergebnis erzeugen können, wenn das Material an den Unterbrechungen insgesamt so schwach ist, dass es dem Herausklappen der Originalitätssicherungselemente keinen entscheidenden Widerstand entgegensetzt und bei der Erstöffnung durchtrennt wird.

Nachfolgend ist ein Ausführungsbeispiel der Erfindung anhand der Zeichnung beschrieben. Es zeigt:
- Fig. 1:: eine Seitenansicht einer Verschlußkappe,
- Fig. 2:: einen etwas vergrößerten Teilbereich mit der Verformungszone und mehreren Varianten einer Kontur einer Materialschwächung als Originalitätssicherungselement und
- Fig. 3:: einen Teilquerschnitt gemäß der Linie III. - III. zur Verdeutlichung der Tiefe der Materialschwächung.

Eine Verschlußkappe 1 setzt sich aus einem Deckel 2 und einem insgesamt mit 12 bezeichneten Schaft zusammen. Sie wird in bekannter Weise aus einer Rohtafel aus Aluminium bzw. einer Aluminiumlegierung von einer Dicke d₁ von etwa 0,21 mm bis 0,24 mm hergestellt. Derartige Tafeln werden zunächst bedruckt und/oder lackiert und - falls erforderlich - in Streifen geschnitten. Durch Stanzen kreisrunder Ausschnitte mit anschließendem Tiefziehen werden die Rohkappen hergestellt, auf die anschließend durch Rollieren Sicken, Rändel, Materialschwächungen oder dergleichen angeformt werden. Dabei dient eine den Deckel 2 nach unten begrenzende, nach innen vorspringende Sicke 3 bevorzugt zur Befestigung eines nicht dargestellten Dichtungselements, das auf der Innenseite des Deckels 2 entweder als eingelegte Dichtscheibe, als Ventileinsatz oder als Kunststoffschaum (PVC-Compound oder PVC-freie Dichtungsmasse) ausgebildet ist. Die Dichtungselemente können auf der der Flaschenmündung zugewandten Seite Dichtungslippen, -rippen oder ähnliches aufweisen.

An die Sicke 3 schließt sich nach unten ein Anrollbereich 4 an, in welchem später beim Anwender (im Normalfall beim Hersteller oder Abfüller) nach Aufsetzen der Verschlußkappe das Gewinde an dieser auf der Flasche angerollt wird. Zur Erhöhung der Griffigkeit beim Öffnen und Wiederverschließen ist im Bereich des Deckels 2 am Außenrand ein erster oberer Rändel 5 vorgesehen. Dieser wird bevorzugt durch einen zweiten unteren Rändel 6 ergänzt, der sich nach unten an den Anrollbereich 4 für das Gewinde anschließt.

Unterhalb des unteren Rändels 6 ist eine nach außen vorspringende Sicke 7 angeformt, welche eine Bördelzone 8 begrenzt. Die Bördelzone 8 wird nach unten von einer weiteren nach außen vorspringenden Sicke 9 begrenzt. Der zwischen den Sicken 7 und 9 liegende Bereich der Bördelzone 8 ist als Verformungszone 10 ausgebildet, welche beim Anwender durch ein Anrollwerkzeug unter das sich an das Gewinde anschließende Bördelband am Flaschenhals nach innen verformt und angerollt wird.

In der Verformungszone 10 sind zum einen vertikale Materialschwächungen 14 vorgesehen, von denen bevorzugt mehrere gleichmäßig am Umfang verteilt sind und zum anderen wenigstens eine Materialschwächung 11, die als Originalitätssicherungselement verwendet wird. Vorzugsweise sind ebenfalls mehrere als Originalitätssicherungselemente dienende Materialschwächungen 11 am Umfang der Verformungszone 10 verteilt und zu den vertikalen Materialschwächungen 14 versetzt angeordnet.

Die Materialschwächungen 14 dienen der Erleichterung der Sickenbildung in diesem Bereich beim Anrollen und auch der Erleichterung des Aufweitens der Verformungszone 10 beim erstmaligen Öffnen der Flasche. Bei einem solchen erstmaligen Öffnen der Flasche reißen die beschriebenen Materialschwächungen 11 an ihren jeweiligen Konturen auf, das Originalitätssicherungselement löst sich bis auf die geschlossene untere Basislinie 15 aus der Verformungszone 10 heraus und wird beim Abdrehen des Verschlusses 1 vom Mundstück der Flasche über die Basislinie 15 auf die Innenseite des Schaftes abgeklappt. Es entstehen dadurch den Konturen dieser Materialschwächungen 11 entsprechende Fenster in der Verschlußkappe 1.

Wie der Fig. 1 zu entnehmen ist, erstrecken sich die als Originalitätssicherungselemente verwendeten Materialschwächungen 11 ausgehend von ihrer unteren geschlossenen, ungeschwächten Basislinie 15, die an die untere Sicke 9 angrenzt über maximal die untere Hälfte der Verformungszone 10 in einer geschlossenen Kontur nach oben. Dabei ist nur diese geschlossene Kontur als Einkerbung in das Material eingebracht. Als Konturformen eignen sich bevorzugt regelmäßige geometrische Figuren, von denen eine begrenzte Auswahl beispielhaft in Fig. 2 dargestellt ist. Dort finden sich Materialschwächungen mit einer halbkreisförmigen Kontur 111, einer dreieckigen Kontur 112, der bereits aus Fig. 1 bekannten rechteckigen Kontur 116, einer schild- oder blattförmigen Kontur 114, einer Tonnengewölbeförmigen Kontur 113, einer quadratischen Kontur 115 und einer trapezförmigen Kontur 117. Diese Konturen sind, wie Fig. 3 verdeutlicht, als Einkerbungen in das Material der Verschlußkappe 1 derart eingeformt, dass von der ursprünglichen Dicke d₁ von etwa 0,21 mm bis 0,24 mm eine Dicke d₂ erhalten bleibt, die etwa 0,10 mm oder weniger beträgt. Durch die Anordnung im unteren Bereich der Verformungszone 10 ist sichergestellt, dass beim Abdrehen des Verschlusses vom Mundstück der Flasche die von den Konturen 111 bis 117 umgebenen Materialbereiche nach innen klappen, so dass keine nach außen vorragenden Metallteile eine Verletzungsgefahr darstellen. Die Materialschwächungen 11 erzeugen beim erstmaligen Öffnen ausgebrochene Fenster im Verformungsbereich 10, die nicht wieder verschließbar sind und somit eindeutig und irreversibel eine Öffnung der Flasche signalisieren.

An die untere Sicke 9 schließt sich bevorzugt ein unterer Schaftbereich 13 an, der insbesondere beim Verschließen von Weinflaschen oder Spirituosenflaschen bedruckt verwendet wird. Zum Bedrucken dieses Bereiches wird bevorzugt eine Seitenbedruckungsmaschine verwendet.

Die erfindungsgemäße Verschlußkappe ist aufgrund ihrer hervorragenden Handhabungseigenschaften beim erstmaligen Öffnen und beim Wiederverschließen sowie aufgrund ihres fälschungssicheren Originalitätssicherungselements auch zum Verschließen von Flaschen mit hochwertigen Getränken geeignet. Hierfür bieten sich sowohl Spirituosen als auch Weine des mittleren und oberen Preissegments an. Eine metallische Verschlußkappe weist dabei gegenüber einem Kork eindeutige Vorteile bezüglich eines prozeßsicheren dichten Verschließens und des ebenso dichten Wiederverschließens auf, wobei nach dem Wiederverschluß aufgrund der hervorragenden Dichteigenschaften auch eine liegende Lagerung möglich ist.

### Bezugszeichenliste

- 1: Verschlußkappe
- 2: Deckel (Bereich für Aufnahme einer Dichtung)
- 3: Sicke
- 4: Anrollbereich (für Gewinde)
- 5: (oberer) Rändel
- 6: (unterer) Rändel
- 7: Sicke
- 8: Bördelzone (Verformungszone mit Originalitätssicherungselement)
- 9: Sicke
- 10: Verformungszone
- 11: Materialschwächung als Originalitätssicherungselement
- 12: Schaft
- 13: unterer Schaftbereich
- 14: (vertikale) Materialschwächungen
- 15: Basislinie (von 11)
- 111: Kontur der Materialschwächung 11 (Halbkreis-förmig)
- 112: Kontur der Materialschwächung 11 (dreieckig)
- 113: Kontur der Materialschwächung 11 (Tonnengewölbe-förmig)
- 114: Kontur der Materialschwächung 11 (Schild- oder blattförmig)
- 115: Kontur der Materialschwächung 11 (quadratisch)
- 116: Kontur der Materialschwächung 11 (rechteckig)
- 117: Kontur der Materialschwächung 11 (trapezförmig)

## Patentansprüche

1. Verschlußkappe (1) zum Verschließen einer Flasche oder eines anderen Behälters
- mit einem auf der Innenseite bevorzugt eine Dichtung aufweisenden Deckel (2),
- mit einem sich vom Deckel (2) nahtlos nach unten erstreckenden, hülsenförmigen Schaft (12),
- mit einem im Bereich des Schaftes (12) angeordneten Anrollbereich (4) zum Anrollen eines Gewindes,
- mit einer an den Anrollbereich (4) anschließenden Verformungszone (10), in der ein Originalitätssicherungselement (11) angeordnet ist, das beim ersten Öffnen der Flasche oder des Behälters eine sichtbare Verformung erfährt,
**dadurch gekennzeichnet, dass** das Originalitätssicherungselement von wenigstens einer Materialschwächung (11) im Bereich der Verformungszone (10) gebildet wird, die ausgehend von einer unteren ungeschwächten Basislinie (15) eine nach oben weisende geschlossene Kontur (111, 112, 113, 114,115, 116, 117) bildet.

2. Verschlußkappe nach Anspruch 1, **dadurch gekennzeichnet, dass** sich an die Verformungszone (10) nach unten ein weiterer Schaftbereich (13) anschließt.

3. Verschlußkappe nach einem der vorhergehenden Ansprüche, **dadurch gekennzeichnet, dass** die Verformungszone (10) von einer oberen Sicke (7) und einer unteren Sicke (9) begrenzt wird.

4. Verschlußkappe nach einem der vorhergehenden Ansprüche, **dadurch gekennzeichnet, dass** sich die Kontur (111, 112, 113, 114,115, 116, 117) der Materialschwächung (11) im unteren Bereich der Verformungszone (10) erstreckt.

5. Verschlußkappe nach Anspruch 4, **dadurch gekennzeichnet, dass** sich der oberste Punkt der Kontur (111, 112, 113, 114,115, 116, 117) der Materialschwächung (11) etwa in der Mitte der Verformungszone (10) befindet.

6. Verschlußkappe nach einem der vorhergehenden Ansprüche, **dadurch gekennzeichnet, dass** in der Verformungszone (10) am Umfang verteilt mehrere weitere im wesentlichen vertikal verlaufende Materialschwächungen (14) vorgesehen sind.

7. Verschlußkappe nach einem der vorhergehenden Ansprüche, **dadurch gekennzeichnet, dass** am Umfang verteilt mehrere als Originalitätssicherungselement dienende Materialschwächungen (11) angeordnet sind.

8. Verschlußkappe nach einem der vorhergehenden Ansprüche, **dadurch gekennzeichnet, dass** der Schaft (12) keinerlei horizontal verlaufende Schlitze mit dazwischen liegenden Stegen aufweist.

9. Verschlußkappe nach einem der vorhergehenden Ansprüche, **dadurch gekennzeichnet, dass** diese aus Aluminium bzw. einer AluminiumLegierung besteht.

10. Verschlußkappe nach einem der vorhergehenden Ansprüche, **dadurch gekennzeichnet, dass** diese im Bereich des Seitenrandes des Deckels (2) und/oder unterhalb des Anrollbereiches (4) wenigstens einen Rändel (5, 6) aufweist.

11. Verschlußkappe nach einem der vorhergehenden Ansprüche, **dadurch gekennzeichnet, dass** die als Originalitätssicherungselement dienende(n) Materialschwächung(en) (11) in Verbindung mit der ungeschwächten Basislinie (15) eine regelmäßige geometrische Figur, wie die Kontur (112) eines Dreiecks, die Kontur (116) eines Rechtecks, die Kontur (117) eines Trapez, die Kontur (111) eines Halbkreises, einer Halb-Ellipse oder dergleichen bildet.

12. Verschlußkappe nach einem der vorhergehenden Ansprüche, **dadurch gekennzeichnet, dass** das verbleibende Material im Bereich der Materialschwächungen (11) eine Stärke d2 aufweist, die etwa die Hälfte der Dicke d1 des Ausgangsmaterials oder weniger als die Hälfte derselben beträgt.

13. Verschlußkappe nach einem der vorhergehenden Ansprüche, **dadurch gekennzeichnet, dass** eine Verwendung einer Kontur (111, 112, 113, 114,115, 116, 117) oder eine bestimmte Abfolge mehrerer wechselnder Konturen (111, 112, 113, 114,115, 116, 117) als Codierung für den Flascheninhalt (Eigenschaften, Abfüllzeitpunkt, Abfüllort, Haltbarkeit oder dergleichen) dient.

14. Verwendung einer Verschlußkappe (1) nach wenigstens einem der vorher-gehenden Ansprüche zum Verschließen einer Weinflasche.

15. Verwendung einer Verschlußkappe (1) nach wenigstens einem der Ansprüche 1 bis 13 zum Verschließen einer Spirituosen enthaltenden Flasche.

16. Verwendung einer Verschlußkappe (1) nach wenigstens einem der Ansprüche 1 bis 13 zum Verschließen einer nichtalkoholische Getränke enthaltenden Flasche.

17. Verwendung einer Verschlußkappe (1) nach wenigstens einem der Ansprüche 1 bis 13 zum Verschließen einer Lebensmittel enthaltenden Flasche oder eines Lebensmittel enthaltenden Behälters.

18. Verwendung einer Verschlußkappe (1) nach wenigstens einem der Ansprüche 1 bis 13 zum Verschließen einer Chemikalien enthaltenden Flasche.

19. Verwendung einer Verschlußkappe (1) nach wenigstens einem der Ansprüche 1 bis 13 zum Verschließen einer Stoffe für eine medizinische Verwendung enthaltenden Flasche.

## Claims

1. Sealing cap (1) for closing a bottle or another container,
- having a cover (2) preferably having a seal on the inside,
- having a sleeve-like shaft (12) extending seamlessly downwards from the cover (2),
- having a rolling region (4) arranged in the region of the shaft (12) for the rolling of a thread,
- having a deformation zone (10) adjoining the rolling region (4), in which there is arranged a tamper-evident element (11) which experiences a visible deformation when the bottle or the container is first opened,
**characterized in that** the tamper-evzdent element is formed by at least one material weakening (11) in the region of the deformation zone (10), which, starting from a lower, unweakened baseline (15), forms a closed contour (111, 112, 113, 114, 115, 116, 117) pointing upwards.

2. Sealing cap according to Claim 1, **characterized in that** a further shaft zone (13) adjoins the deformation zone (10) at the bottom.

3. Sealing cap according to one of the preceding claims, **characterized in that** the deformation zone (10) is delimited by an upper bead (7) and a lower bead (9).

4. Sealing cap according to one of the preceding claims, **characterized in that** the contour (111, 112, 113, 114, 115, 116, 117) of the material weakening (11) extends in the lower region of the deformation zone (10).

5. Sealing cap according to Claim 4, **characterized in that** the uppermost point of the contour (111, 112, 113, 11.4, 115, 116, 117) of the material weakening (11) is located approximately in the centre of the deformation zone (10).

6. Sealing cap according to one of the preceding claims, **characterized in that** a plurality of further material weakenings (14) extending substantially vertically are provided in the deformation zone (10) and are distributed on the circumference.

7. Sealing cap according to one of the preceding claims, **characterized in that** a plurality of material weakenings (11) serving as a texnper-evident element are arranged distributed on the circumference.

8. Sealing cap according to one of the preceding claims, **characterized in that** the shaft (12) has no kind of slot running horizontally with webs lying in between.

9. Sealing cap according to one of the preceding claims, **characterized in that** it consists of aluminium or an aluminium alloy.

10. Sealing cap according to one of the preceding claims, **characterized in that** it has at least one knurled portion (5, 6) in the region of the side edge of the cover (2) and/or under the rolling region (4).

11. Sealing cap according to one of the preceding claims, **characterized in that** the material weakening(s) (11) serving as a tamper-evident element, in conjunction with the unweakened baseline (15), forms a regular geometric figure, like the contour (112) of a triangle, the contour (116) of a rectangle, the contour (117) of a trapezium, the contour (111) of a semicircle, of a semi-ellipse or the like.

12. Sealing cap according to one of the preceding claims, **characterized in that** the remaining material in the region of the material weakenings (11) has a thickness d2 which is about half the thickness d1 of the starting material or less than, half the same.

13. Sealing cap according to one of the preceding claims, **characterized in that** a use of a contour (111, 112, 113, 114, 115, 116, 117) or of a specific sequence of a plurality of changing contours (111, 112, 113, 114, 115, 116, 117) serves as a code for the bottle content (properties, filling time, filling location, use-by date or the like).

14. Use of a sealing cap (1) according to at least one of the preceding claims to seal a wine bottle.

15. Use of a sealing cap (1) according to at least one of the Claims 1 to 13 to seal a bottle containing spirits.

16. Use of a sealing cap (1) according to at least one of Claims 1 to 13 to seal a bottle containing a non-alcoholic beverage.

17. Use of a sealing cap (1) according to at least one of Claims 1 to 13 to seal a bottle containing foodstuffs or a container containing foodstuffs.

18. use of a sealing cap (1) according to at least one of Claims 1 to 13 to seal a bottle containing chemicals.

19. Use of a sealing cap (1) according to at least one of Claims 1 to 13 to seal a bottle containing a substance for a medical use.

## Revendications

1. Capuchon fileté (1) destiné à obturer une bouteille ou un autre récipient, comprenant
- un couvercle (2) présentant, de préférence, une garniture d'étanchement sur la face intérieure,
- un fût (12) en forme de douille, s'étendant vers le bas de manière continue à partir du couvercle (2),
- une zone d'engagement (4), disposée dans la région du fût (12) et conçue pour l'engagement d'un filetage,
- une zone de déformation (10) attenante à la zone d'engagement (4), et dans laquelle se trouve un élément (11) de sûreté d'origine subissant une déformation visible lors de la première ouverture de la bouteille ou du récipient,
**caractérisé par le fait que** l'élément de sûreté d'origine est matérialisé par au moins un affaiblissement de matière (11) qui est situé dans la région de la zone de déformation (10) et forme, à partir d'une ligne de base (15) non affaiblie, un profil fermé (111, 112, 113, 114, 115, 116, 117) orienté vers le haut.

2. Capuchon fileté selon la revendication 1, **caractérisé par le fait qu'**une zone de fût supplémentaire (13) se rattache, vers le bas, à la zone de déformation (10).

3. Capuchon fileté selon l'une des revendications précédentes, **caractérisé par le fait que** la zone de déformation (10) est délimitée par une empreinte sortante supérieure (7) et par une empreinte sortante inférieure (9).

4. Capuchon fileté selon l'une des revendications précédentes, **caractérisé par le fait que** le profil (111, 112, 113, 114, 115, 116, 117) de l'affaiblissement de matière (11) s'étend dans la région inférieure de la zone de déformation (10).

5. Capuchon fileté selon la revendication 4, **caractérisé par le fait que** le point supérieur extrême du profil (111, 112, 113, 114, 115, 116, 117) de l'affaiblissement de matière (11) se trouve sensiblement au centre de la zone de déformation (10).

6. Capuchon fileté selon l'une des revendications précédentes, **caractérisé par le fait que** plusieurs affaiblissements supplémentaires de matière (14), s'étendant pour l'essentiel verticalement, sont prévus dans la zone de déformation (10) avec répartition sur le pourtour.

7. Capuchon fileté selon l'une des revendications précédentes, **caractérisé par le fait que** plusieurs affaiblissements de matière (11), remplissant la fonction d'un élément de sûreté d'origine, sont agencés avec répartition sur le pourtour.

8. Capuchon fileté selon l'une des revendications précédentes, **caractérisé par le fait que** le fût (12) est dépourvu de quelconques fentes s'étendant horizontalement, entre lesquelles se trouvent des membrures.

9. Capuchon fileté selon l'une des revendications précédentes, **caractérisé par le fait que** ledit capuchon consiste, respectivement, en de l'aluminium ou en un alliage d'aluminium.

10. Capuchon fileté selon l'une des revendications précédentes, **caractérisé par le fait que** ledit capuchon comporte au moins un moletage (5, 6) dans la région du bord latéral du couvercle (2), et/ou au-dessous de la zone d'engagement (4).

11. Capuchon fileté selon l'une des revendications précédentes, **caractérisé par le fait que** l'affaiblissement (les affaiblissements) de matière (11) remplissant la fonction d'un élément de sûreté d'origine forme(nt), en association avec la ligne de base (15) non affaiblie, une figure géométrique régulière telle que le profil (112) d'un triangle, le profil (116) d'un rectangle, le profil (117) d'un trapèze, le profil (111) d'un demi-cercle, d'une demi-ellipse ou d'une configuration analogue.

12. Capuchon fileté selon l'une des revendications précédentes, **caractérisé par le fait que** le matériau, subsistant dans la région des affaiblissements de matière (11), possède une épaisseur d2 représentant environ la moitié de l'épaisseur d1 du matériau de départ, ou moins que ladite moitié.

13. Capuchon fileté selon l'une des revendications précédentes, **caractérisé par le fait que** l'utilisation d'un profil (111, 112, 113, 114, 115, 116, 117), ou une succession déterminée de plusieurs profils alternés (111, 112, 113, 114, 115, 116, 117), sert de codage relatif au contenu de la bouteille (propriétés, date d'emplissage, lieu d'emplissage, conservation ou indications similaires).

14. Utilisation d'un capuchon fileté (1) selon au moins l'une des revendications précédentes, pour l'obturation d'une bouteille de vin.

15. Utilisation d'un capuchon fileté (1) selon au moins l'une des revendications 1 à 13, pour l'obturation d'une bouteille renfermant des spiritueux.

16. Utilisation d'un capuchon fileté (1) selon au moins l'une des revendications 1 à 13, pour l'obturation d'une bouteille renfermant des boissons non alcooliques.

17. Utilisation d'un capuchon fileté (1) selon au moins l'une des revendications 1 à 13, pour l'obturation d'une bouteille renfermant des aliments ou d'un récipient renfermant des aliments.

18. Utilisation d'un capuchon fileté (1) selon au moins l'une des revendications 1 à 13, pour l'obturation d'une bouteille renfermant des produits chimiques.

19. Utilisation d'un capuchon fileté (1) selon au moins l'une des revendications 1 à 13, pour l'obturation d'une bouteille renfermant des substances à usage médical.
